# EUROPÄISCHE PATENTSCHRIFT

(11) **EP 2 088 911 B1**
(45) Veröffentlichungstag und Bekanntmachung des Hinweises auf die Patenterteilung: **12.10.2011**
(21) Anmeldenummer: 07822257.7
(22) Anmeldetag: 06.11.2007
(51) Int. Cl.: A47L 15/13, A47L 15/44

(54) **GESCHIRRSPÜLER MIT EINEM SYSTEM ZUR ZERSTÄUBUNG VON SPÜLFLÜSSIGKEIT UND VERFAHREN ZUM BETRIEB DESSELBEN**
DISH WASHER HAVING A SYSTEM FOR ATOMIZING DISHWASHING LIQUID AND METHOD FOR THE OPERATION THEREOF
LAVE-VAISSELLE AVEC UN SYSTÈME POUR PULVÉRISER DU LIQUIDE DE LAVAGE, ET SON PROCÉDÉ D'EXPLOITATION

(30) Priorität: 23.11.2006 DE 102006055345
(43) Veröffentlichungstag der Anmeldung: 19.08.2009
(73) Patentinhaber: BSH Bosch und Siemens Hausgeräte GmbH, 81739 München (DE)
(72) Erfinder: CLASSEN, Egbert, 14532 Stahnsdorf (DE); HEILIGENMANN, Caroline, 71032 Boeblingen (DE); JERG, Helmut, 89537 Giengen (DE); NANNT, Hans-Peter, 89547 Gerstetten (DE); PAINTNER, Kai, 86477 Adelsried (DE)
(86) Internationale Anmeldenummer: PCT/EP2007/061940
(87) Internationale Veröffentlichungsnummer: WO 2008/061876

(56) Entgegenhaltungen:
- EP-A- 0 487 474
- EP-A- 1 523 926
- WO-A-2005/063109
- US-A- 5 485 828

## Beschreibung

Gegenstand der vorliegenden Erfindung ist eine Geschirrspülmaschine mit mindestens einem Spülbehälter und einer Vorrichtung zum Benetzen von im Spülbehälter angeordnetem Spülgut mit Spülflüssigkeit. Die Erfindung betrifft insbesondere eine Geschirrspülmaschine mit einem System zur gleichmäßigen Verteilung von Spülflüssigkeit im Spülbehälter sowie ein Verfahren zum Betreiben desselben. Die Erfindung betrifft ferner eine Vorrichtung für Geschirrspülmaschinen zur dosierten Abgabe von waschaktiven Substanzen, wie z.B. Reinigungs- oder Klarspülmittel.

Üblicherweise werden in einer Geschirrspülmaschine im Laufe des Spülprogramms ein oder mehrere Spülvorgänge unter Einsatz von Spülflüssigkeit durchgeführt, wobei die Spülflüssigkeit zur Erhöhung der Reinigungsleistung mit waschaktiven Substanzen, wie z.B. einem Reinigungsmittel, versetzt wird. Während der Spülvorgänge wird die Spülflüssigkeit mittels Sprüheinrichtungen in den Spülbehälter eingesprüht. Nach dem letzten Spülvorgang erfolgt in der Regel eine Klarspülsphase, bei der die Spülflüssigkeit mit einem Klarspülmittel vermischt wird. Es hat sich für das Reinigungsergebnis als vorteilhaft herausgestellt, wenn die mit Reinigungsmittel versetzte Spülflüssigkeit noch vor Durchführung des eigentlichen Spülvorgangs gleichmäßig auf dem Spülgut verteilt wird und eine gewisse Zeit auf die Anschmutzungen am Spülgut einwirken kann. Bei einigen Spülprogrammen wird daher das Spülgut zu Beginn des Spülprogramms über die Sprüheinrichtungen mit Spülflüssigkeit benetzt, die zuvor mit Reinigungsmittel vermischt wurde.

Es sind Geschirrspülmaschinen mit Sprüheinrichtungen bekannt, bei denen die Spülflüssigkeit mittels rotierender Sprüharme im Spülbehälter verteilt wird. Da der Spülbehälter bei Geschirrspülmaschinen üblicherweise einen rechteckigen Grundriss aufweist, während die rotierenden Sprüharme einen kreisförmigen Wirkungsbereich haben, wird die Spülflüssigkeit nicht in jedem Bereich des Spülbehälters gleichmäßig verteilt. Es sind auch Geschirrspülmaschinen mit Sprüheinrichtungen bekannt, bei denen über eine feststehende Sprühdüse oder Sprühbrause, die an der Rückwand des Spülbehälters angeordnet ist, das im Spülbehälter befindliche Spülgut mit Spülflüssigkeit beaufschlagt wird. Ferner sind im Stand der Technik Sprüheinrichtungen bekannt, die über sogenannte Sprühböden das darüber befindliche Spülgut mit Spülflüssigkeit beaufschlagen. Als nachteilig hat sich bei diesen Sprüheinrichtungen erwiesen, dass die aus feststehenden Sprühdüsen austretenden Sprühstrahlen gleichbleibende Sprühstrahlen mit vorbestimmten Richtungen produzieren, so dass eine gleichmäßige Reinigung des im Spülbehälter verteilten Spülguts nicht gewährleistet ist. Die bekannten mechanischen Verteilersysteme haben ferner den Nachteil, dass Sprühdüsen verwendet werden, die gegen Verstopfung beispielsweise durch Spülrückstände anfällig sind..

Im Stand der Technik sind bereits Hilfsmittel zur Zerstäubung von Flüssigkeiten aus anderen technischen Bereichen bekannt, wie z.B. in der Kosmetikindustrie zur Zerstäubung von Haarsprays und Parfüms, in der Medizin zur Zerstäubung von medizinischen Wirkstoffen, in der Chemie zur Vernebelung von flüssigen Reagenzien, sowie auf dem Gebiet der Haustechnik als Raumluftbefeuchter. Einige bekannte Zerstäuber arbeiten mittels einer mechanischen Zerstäubung, bei der die zu zerstäubende Flüssigkeit durch mechanische Mittel, wie z.B. einem Ventil unter Überdruck gesetzt wird. Dadurch strömt die zu zerstäubende Flüssigkeit in kleinen Tröpfchen aus und bildet einen Flüssigkeitsnebel. Der benötigte Überdruck wird durch einen Pumpvorgang, beispielsweise bei Parfümzerstäubern manuell, oder durch Verwendung von Überdruckreservoirs, z.B. Treibgas in Haarsprays, erzeugt.

Solche Hilfsmittel zur Zerstäubung von Spülflüssigkeit, durch sogenannte Zerstäuber oder Vernebler sind auch in deren Verwendung in Geschirrspülmaschinen bekannt. Dabei erzeugt die Zerstäubung der mit waschaktiven Substanzen versetzten Spülflüssigkeit einen Nebel aus Spülflüssigkeitströpfchen mit kleinen Tröpfchendurchmessern, was die Wirksamkeit der mit waschaktiven Substanzen versetzten Spülflüssigkeit erhöht, da Spülflüssigkeitströpfchen mit kleinen Tröpfchendurchmessern besser in die Anschmutzungen am Spülgut eindringen können. In der Druckschrift EP 487 474 ist beispielsweise eine Geschirrspülmaschine beschrieben, bei der die mit Reinigungsmittel versetzte Spülflüssigkeit mittels eines Ultraschallgebers im Spülbehälter der Geschirrspülmaschine zerstäubt wird. Das in der EP 487 474 offenbarte System hat jedoch den Nachteil, dass die Spülflüssigkeit zwar zu einem feinem Nebel zerstäubt wird, aber eine effiziente Verteilung der vernebelten Spülflüssigkeit im Spülbehälter nicht gewährleistet ist.

Eine Aufgabe der vorliegenden Erfindung besteht darin, eine Geschirrspülmaschine mit einem Zerstäubersystem bereitzustellen, das eine möglichst effiziente Zerstäubung sowie eine schnelle und gleichmäßige Verteilung der mit Reinigungsmittel versetzten Spülflüssigkeit im Spülbehälter der Geschirrspülmaschine ermöglicht. Eine weitere Aufgabe der vorliegenden Erfindung besteht darin, eine Geschirrspülmaschine mit einer Vorrichtung bereitzustellen, wodurch die für einen optimalen Reinigungseffekt erforderliche Menge an waschaktiven Substanzen in der Spülflüssigkeit regelbar ist. Noch eine weitere Aufgabe der vorliegenden Erfindung besteht darin, ein Verfahren zum Betreiben einer Geschirrspülmaschine mit einem System zur Zerstäubung der Spülflüssigkeit bereitzustellen, das sich durch hohe Reinigungsleistung auszeichnet.

Diese Aufgaben werden durch die erfindungsgemäße Geschirrspülmaschine mit den Merkmalen gemäß Anspruch 1 sowie durch ein Verfahren mit den Merkmalen gemäß Anspruch 12 gelöst. Vorteilhafte Weiterbildungen der vorliegenden Erfindung sind in den Unteransprüchen 2 bis 10 und 13 bis 20 gekennzeichnet.

Nach der vorliegenden Erfindung wird eine Geschirrspülmaschine vorgeschlagen mit mindestens einem Spülbehälter zur Aufnahme von zu reinigendem Spülgut, das während des Spülbetriebs mit Spülflüssigkeit beaufschlagt wird, und einer Zerstäubervorrichtung zum Zerstäuben von Spülflüssigkeit, insbesondere zum Zerstäuben von mit waschaktiven Substanzen versetzter Spülflüssigkeit, wobei die Zerstäubervorrichtung einen elektrisch betriebenen Ultraschallgeber sowie ein Gebläse umfasst, durch das die zerstäubte Spülflüssigkeit in den Spülbehälter befördert wird.

Die vorliegende Erfindung stellt somit eine Geschirrspülmaschine mit einem System zur Zerstäubung der Spülflüssigkeit bereit, das durch die Verwendung eines elektrisch betriebenen Ultraschallgebers bzw. Zerstäubers ein kleines und preisgünstiges System ermöglicht zur effektiven Vernebelung und Verteilung von Spülflüssigkeit sowie waschaktiven Substanzen im Spülbehälter der Geschirrspülmaschine ermöglicht. Die Zerstäubung der Spülflüssigkeit in möglichst kleine Tröpfchendurchmesser hat zur Folge, dass die Spülflüssigkeit und die darin gelösten waschaktiven Substanzen an den Anschmutzungen des Spülguts effektiver angreifen kann, in dem es in die Risse und Poren der Anschmutzungen leichter eindringen kann. Die gleichmäßige Verteilung der vernebelten, mit waschaktiven Substanzen versetzten Spülflüssigkeit im Spülbehälter durch das Gebläse gewährleistet eine gleichmäßige Einwirkung der vernebelten Spülflüssigkeit und der darin gelösten waschaktiven Substanzen an den Anschmutzungen des Spülguts. Auf diese Weise wird einerseits der Wirkungsgrad der waschaktiven Substanzen verbessert und andererseits wird die Reinigungsleistung der Geschirrspülmaschine insgesamt erhöht, woraus sich eine Verringerung der erforderlichen Menge an waschaktiven Substanzen und damit auch eine geringere Umweltbelastung ergibt.

Durch die oben beschriebenen Eigenschaften des Zerstäubers werden die Tröpfchenverteilung, die Präzision des zu zerstäubenden Volumens und damit die Dosierung der waschaktiven Substanzen in der Spülflüssigkeit erheblich verbessert. Der Ultraschallgeber kommt ohne die Verwendung einer Düse aus, so dass die Gefahr von Verstopfungen oder Stauungen von Sprühdüsen in der Zerstäubungseinrichtung vermieden wird. Dadurch ist das System weitgehend wartungsfrei und langlebig sowie im Wege eines Recyclings für eine mehrfache Verwendung geeignet. Aufgrund des geringen Leistungsbedarfs des Piezoantriebs des Ultraschallgebers ist ferner der Energieverbrauch reduziert.

Bei einer bevorzugten Ausführungsform der vorliegenden Erfindung wird als elektrisch angetriebener Vernebler, ein piezoelektrischer Zerstäuber verwendet. Piezoelektrische Zerstäuber basieren auf piezoelektrischen Substraten, die elektrisch zum Schwingen angeregt werden, wobei eine auf der Oberfläche des piezoelektrischen Substrats befindliche Flüssigkeit durch die dabei entstehenden Kapillarwellen zerstäubt wird. Dabei kann insbesondere ein piezoelektrischer Zerstäuber verwendet werden, bei dem eine dünne Siliziummembran durch eine piezoelektrische ZnO-Schicht in Schwingungen versetzt wird, wodurch Spülflüssigkeit von der Membran in Tröpfchen mit unterschiedlichem Durchmesser zerstäubt wird.

Zum optimalen Betrieb des erfindungsgemäßen Systems zur Zerstäubung von Spülflüssigkeit wird die Membran des Zerstäubers bzw. Ultraschallgebers vorzugsweise im wesentlichen gleichmäßig mit Spülflüssigkeit benetzt. Dadurch wird verhindert, dass die Tröpfchendurchmesser bei der Zerstäubung der Spülflüssigkeit in einem breiten Bereich variieren. Der Zerstäuber bzw. Ultraschallgeber ist vorzugsweise geeignet, um bei einer Frequenz zwischen 1 und 3 MHz betrieben zu werden, und derart angepasst, dass die durch die Zerstäubung erzeugten Tröpfchen einen Durchmesser zwischen 1 und 3 µm besitzen. Die geometrischen Abmessungen der Membran, die Flüssigkeitszufuhr sowie die verwendete Schwingungsfrequenz als Zerstäubungsparameter sind dementsprechend angepasst, um die gewünschte Tröpfchengröße zu erzeugen.

Die Risse und Poren bzw. Kapillaren, welche gewöhnlich bei Anschmutzungen am Spülgut auftreten, sind etwa zwischen 1 und 6 µm groß. Durch die Zerstäubung der Spülflüssigkeit zu Tröpfchen mit einem Durchmesser zwischen 1 und 3 µm können diese leicht in die Kapillaren der Anschmutzung eindringen, wodurch das Anlösen und Aufquellen der Anschmutzung beschleunigt wird. Ist die zu vernebelnde Flüssigkeit mit waschaktiven Substanzen angereichert, bewirkt das Reinigungsmittel, insbesondere die Tenside eine Reduzierung der Oberflächenspannung, typischerweise um den Faktor 2 und führt damit zu einer Bildung von kleineren Tröpfchen. Dieser Effekt begünstigt wiederum das Eindringen der vernebelten Spülflüssigkeit in die Poren und Risse der Anschmutzungen. Dadurch werden die Anschmutzungen mit Spülflüssigkeit und den darin gelösten waschaktiven Substanzen mit den Nebeltröpfchen benetzt und dabei dringen die waschaktiven Substanzen direkt in die Kapillaren der Anschmutzung ein.

Bei einer weiteren bevorzugten Ausführungsform der vorliegenden Erfindung umfasst die Zerstäubervorrichtung einen Vernebelungsbehälter, in dem die Spülflüssigkeit bzw. das Frischwasser nach der Zerstäubung durch die Zerstäubervorrichtung vorgehalten und daraus über das Gebläse zumindest teilweise in den Spülbehälter der Geschirrspülmaschine befördert wird. Dadurch kann die mit waschaktiven Substanzen vermengte Spülflüssigkeit zunächst homogen vernebelt werden, bevor sie über das Gebläse in den Spülbehälter eingeleitet wird. Die so vorvernebelte und homogen mit den zugesetzten waschaktiven Substanzen vermischte Spülflüssigkeit kann dadurch bei Bedarf auf schnelle und effektive Weise auf das im Spülbehälter befindliche Spülgut einwirken.

Zweckmäßigerweise ist dazu eine Ansaugöffnung des Gebläses mit dem Vernebelungsbehälter verbunden, in dem die zerstäubte Spülflüssigkeit vorgehalten wird, während eine Auslassöffnung des Gebläses mit dem Innenraum des Spülbehälters verbunden ist. Besonders vorteilhaft ist es, wenn die Zerstäubervorrichtung im Boden-, Decken- und/oder Wandbereich des Spülbehälters angeordnet ist und auf einer zum Innenraum des Spülbehälters gerichteten Seite mindestens eine Öffnung für den Durchtritt der zerstäubten Spülflüssigkeit aufweist. Ein solche Anordnung erlaubt sowohl eine platzsparende Unterbringung der Zerstäubervorrichtung als auch kurze Wege beispielsweise vom Vernebelungsbehälter über das Gebläse zum Spülbehälter.

Die Zerstäubervorrichtung ist vorzugsweise mit einer Frischwasserleitung verbunden, über die der Zerstäubervorrichtung Frischwasser zugeführt werden kann. Die Zerstäubervorrichtung weist gemäß einer weiteren bevorzugten Ausführungsform der vorliegenden Erfindung eine Reinigungsmittelzugabekammer auf, in die waschaktive Substanzen, insbesondere Reinigungsmittel und/oder Klarspülmittel einführbar sind, um mit der Spülflüssigkeit bzw. mit dem Frischwasser in Kontakt zu kommen. In dieser Reinigungsmittelzugabekammer werden die waschaktiven Substanzen mit Spülflüssigkeit und/oder Frischwasser zweckmäßigerweise vermengt, wobei die Durchmischung bzw. Auflösung der waschaktiven Substanzen in der Spülflüssigkeit durch den Betrieb des Ultraschallgebers unterstützt werden kann. Anstelle einer Zugabe der waschaktiven Substanzen zur Spülflüssigkeit in der Zerstäubervorrichtung kann die Spülflüssigkeit bzw. das Frischwasser auch mit waschaktiven Substanzen versetzt werden, bevor es der Zerstäubervorrichtung zugeführt wird.

Vorteilhafterweise ist eine Dosiervorrichtung mit mindestens einem Reservoir für waschaktiven Substanzen vorgesehen, die Reinigungsmittel und/oder Klarspülmittel, in einer oder mehreren Portionen beliebiger Menge an die Spülflüssigkeit abgeben kann. Dabei erfolgt die Einleitung der waschaktiven Substanzen an die Spülflüssigkeit aus der Dosiervorrichtung bzw. dem Reservoir für die waschaktive Substanz vorzugsweise in der Reinigungsmittelzugabekammer der Zerstäubervorrichtung. Dadurch kann eine genaue Dosierung der waschaktiven Substanz je nach Bedarf vorgenommen werden.

Die oben genannten Aufgaben werden ferner gelöst durch ein Verfahren zum Betreiben einer Geschirrspülmaschine der oben beschrieben Art, wobei das Verfahren die folgenden Schritte umfasst:
- Zuführen von Spülflüssigkeit und/oder Frischwasser in die Zerstäubervorrichtung,
- Zuführen und Einmischen von waschaktiven Substanzen, insbesondere Reinigungsmittel und/oder Klarspülmittel in die Spülflüssigkeit bzw. in das Frischwasser,
- Zerstäuben bzw. Vernebeln der mit waschaktiven Substanzen versetzten Spülflüssigkeit bzw. des mit waschaktiven Substanzen versetzten Frischwassers mittels eines elektrisch betriebenen Ultraschallgebers und
- Einleiten bzw. Befördern der vernebelten Spülflüssigkeit bzw. des vernebelten Frischwassers in den Spülbehälter der Geschirrspülmaschine mittels eines Gebläses.

Die Reihenfolge und Durchführung dieser und nachfolgend beschriebener Verfahrensschritte wird durch die vorzugsweise elektronische Programmsteuerung der Geschirrspülmaschine gesteuert. Durch das erfindungsgemäße Verfahren wird die Spülflüssigkeit zunächst mit waschaktiven Substanzen versetzt, anschließend durch den Ultraschallgeber zerstäubt und dann über das Gebläse in den Spülbehälter der Geschirrspülmaschine eingeleitet und verteilt. Dort können die in der Spülflüssigkeit gelösten waschaktiven Substanzen als vernebelter Dampf und mit kleinen Tröpfchendurchmessern effektiv in die Risse und Poren der Anschmutzungen am Spülgut eindringen, wobei das Gebläse die gleichmäßige Verteilung der vernebelten Spülflüssigkeit im Spülbehälter gewährleistet. Daraus ergeben sich die bereits beschriebene Vorteile.

Gemäß einer bevorzugten Ausführungsform des erfindungsgemäßen Verfahrens wird das Zuführen bzw. Einmischen der waschaktiven Substanzen, insbesondere das Zuführen bzw. Einmischen von Reinigungsmitteln in Form von sogenannten Tabs oder Pulverform in die Spülflüssigkeit durch den Betrieb des Ultraschallgebers unterstützt. Die vom Ultraschallgeber erzeugten Kapillarwellen begünstigen und beschleunigen eine restlose Auflösung des Reinigungsmittels in der Spülflüssigkeit.

Zweckmäßigerweise erfolgt die Einleitung der vernebelten, mit waschaktiven Substanzen, insbesondere mit Reinigungsmittel versetzten Spülflüssigkeit in den Spülbehälter vor der Durchführung eines ersten Spülvorgangs. Dadurch kann zwischen der Einleitung der vernebelten, mit waschaktiven Substanzen versetzten Spülflüssigkeit in den Spülbehälter und der Durchführung eines ersten Spülvorgangs bzw. Klarspülvorgangs eine bestimmte Zeitspanne abgewartet werden, in der die waschaktiven Substanzen auf Anschmutzungen am Spülgut einwirken können. Auf diese Weise werden die Anschmutzungen am Spülgut vorangelöst und können in einem anschließenden Spülvorgang leichter und schneller beseitigt werden.

Alternativ ist es auch möglich, die Spülflüssigkeit bzw. Frischwasser zunächst ohne waschaktive Substanzen zu vernebeln und vor der Durchführung eines ersten Spülvorgangs in den Spülbehälter einzuleiten. Dadurch kann die zu kleinen Tröpfchen zerstäubte Spülflüssigkeit vor der Durchführung des ersten Spülvorgangs auf Anschmutzungen am Spülgut einwirken. Dabei dringt die vernebelte Spülflüssigkeit in die Risse und Poren der Anschmutzungen ein, löst sie auf diese Weise an und lässt sie aufquellen. Im anschließenden Spülvorgang können die Anschmutzung dann leichter und effektiver vom Spülgut entfernt werden.

Bei einer weiteren bevorzugten Ausführungsform des erfindungsgemäßen Verfahrens erfolgt die Einleitung der vernebelten, mit waschaktiven Substanzen, insbesondere mit Klarspülmittel versetzten Spülflüssigkeit in den Spülbehälter vor der Durchführung eines Klarspülvorgangs. Auf diese Weise kann das Klarspülmittel vor dem Klarspülgang in feinen Tröpfchen gleichmäßig und in der gewünschten Dosierung auf dem Spülgut im Spülbehälter verteilt werden, wodurch sich die Menge des erforderlichen Klarspülwassers verringert.

Ferner ist es von Vorteil, wenn die Einleitung der vernebelten, mit Klarspülmittel versetzten Spülflüssigkeit in den Spülbehälter vor der Durchführung eines Trocknungsvorgangs erfolgt. Dadurch können die Tröpfchen der mit Klarspülmittel versetzten Spülflüssigkeit als Kondensationskeime wirken, so dass die Luftfeuchtigkeit im Spülbehälter während des Trocknungsvorgangs schneller absinkt und sich der Trocknungsvorgang insgesamt verkürzt.

In Reinigungsprozessen werden als waschaktive Substanzen in der Regel Tenside eingesetzt, welche die Eigenschaft haben, die Oberflächenspannung von Flüssigkeiten herabzusetzen und so den Reinigungseffekt erhöhen. Die waschaktive Wirksamkeit von Tensiden hängt in hohem Maße von ihrer Art und von ihrer Konzentration in der Reinigungsmittellösung ab. Bei einer weiteren bevorzugten Ausführungsform des erfindungsgemäßen Verfahrens ist daher die Menge der waschaktiven Substanzen, die der Spülflüssigkeit bzw. dem Frischwasser vor der Zerstäubung durch die Zerstäubervorrichtung in den Spülbehälter der Geschirrspülmaschine zugeführt wird, steuerbar.

Im Folgenden wird die vorliegende Erfindung unter Bezugnahme auf die beigefügten Zeichnungen anhand eines bevorzugten Ausführungsbeispils näher erläutert. Es zeigen:
- Figur 1: einen Querschnitt durch eine Zerstäubervorrichtung zur Verwendung in einer Geschirrspülmaschine gemäß einer bevorzugten Ausführungsform der vorliegenden Erfindung im Betriebszustand bei einem Reinigungsvorgang;
- Figur 2: einen Querschnitt durch eine Zerstäubervorrichtung zur Verwendung in einer Geschirrspülmaschine in der in Figur 1 dargestellten Ausführungsform der vorliegenden Erfindung im Betriebszustand bei einem Klarspülvorgang; und
- Figur 3: einen Querschnitt durch eine Zerstäubervorrichtung zur Verwendung in einer Geschirrspülmaschine in der in Figur 1 dargestellten Ausführungsform der vorliegenden Erfindung im Betriebszustand bei einem Trocknungsvorgang.

In Figur 1 ist ein Querschnitt durch eine Zerstäubervorrichtung zur Verwendung in einer Geschirrspülmaschine gemäß einer bevorzugten Ausführungsform der vorliegenden Erfindung im Betriebszustand bei einem Reinigungsvorgang dargestellt. Die Zerstäubervorrichtung 1 umfasst einen elektrisch betriebenen Ultraschallgeber 2, der Ultraschall mit einer Frequenz zwischen 1 und 3 MHz erzeugt. Die Zerstäubervorrichtung 1 ist mit einer Frischwasserleitung 8 verbunden, über die Frischwasser in die Zerstäubervorrichtung 1 zugeführt wird. Dazu wird das Frischwasser direkt in eine Reinigungsmittelzugabekammer 3 eingeleitet, in die über eine Öffnung Reinigungsmittel 4 in Form von sogenannten Tabs oder Pulverform eingeführt werden kann.

Die Öffnung der Reinigungsmittelzugabekammer 3 kann über eine schwenkbare Klappe 9 geöffnet werden, indem die schwenkbare Klappe 9 in eine Öffnungsposition gebracht wird, wie in Figur 1 dargestellt. Die schwenkbare Klappe 9 kann neben der geöffneten Position auch in eine Arbeitsposition geschwenkt werden, in der das durch die Frischwasserzufuhr 8 in die Zerstäubervorrichtung 1 eingeleitete Frischwasser abgeleitet und direkt wieder aus der Zerstäubervorrichtung 1 herausgeführt wird. Neben dem Reinigungsmittel 4 kann in die Reinigungsmittelzugabekammer 3 auch Klarspülmittel 15 eingeleitet werden. In der Reinigungsmittelzugabekammer 3 werden die waschaktiven Substanzen 4, 15 mit Spülflüssigkeit und/oder Frischwasser vermengt, wobei die Durchmischung bzw. Auflösung der waschaktiven Substanzen in der Spülflüssigkeit durch den Betrieb des Ultraschallgebers 2 unterstützt wird. Anstelle einer Zugabe der waschaktiven Substanzen 4, 15 zur Spülflüssigkeit in der Zerstäubervorrichtung 1 kann die Spülflüssigkeit bzw. das Frischwasser aber auch schon mit waschaktiven Substanzen versetzt sein, bevor es der Zerstäubervorrichtung 1 eingeleitet wird.

Der Ultraschallgeber 2 zerstäubt die der in der Reinigungsmittelzugabekammer 3 befindliche Spülflüssigkeit. Ein Spülbehälter 11 ist an der Zerstäubervorrichtung 1 so angeordnet, dass die Öffnung der Reinigungsmittelzugabekammer 3 in eine Aussparung in der Wand 10 des Vernebelungsbehälters 11 mündet, so dass die vernebelte Spülflüssigkeit aus der Reinigungsmittelzugabekammer 3 noch während der Zerstäubung durch den Ultraschallgeber 2 bei geöffneter Klappe 9 direkt in den Vernebelungsbehälter 11 gelangen kann.

Aus dem Vernebelungsbehälter 11 wird die zerstäubte Spülflüssigkeit über ein Gebläse 12 in den Spülbehälter 11 der Geschirrspülmaschine befördert. Auf diese Weise kann die mit waschaktiven Substanzen 4, 15 vermengte Spülflüssigkeit zunächst homogen vernebelt werden, bevor sie über das Gebläse 12 in den Spülbehälter der Geschirrspülmaschine eingeleitet wird. Die so vorvernebelte und homogen mit den zugesetzten waschaktiven Substanzen 4, 15 vermischte Spülflüssigkeit kann dadurch bei Bedarf auf schnelle und effektive Weise auf das im Spülbehälter befindliche Spülgut aufgebracht werden und darauf einwirken. Dazu ist eine Ansaugöffnung 13 des Gebläses 12 mit dem Spülbehälter 11 verbunden und eine Auslassöffnung 14 des Gebläses ist mit dem Innenraum des Spülbehälters verbunden.

Die Zerstäubervorrichtung 1 ist mit einer Dosiervorrichtung 5 ausgestattet, die ein Reservoir 7 für waschaktiven Substanzen aufweist, in dem Reinigungsmittel und/oder Klarspülmittel 7 vorgehalten werden kann. Über einen Dosierungsmechanismus mit einem Ventil 6 wird bei Bedarf die in dem Reservoir 7 vorgehaltene waschaktive Substanz in einer oder mehreren Portionen beliebiger Menge in die Reinigungsmittelzugabekammer 3 eingeleitet und dort mit der Spülflüssigkeit bzw. mit Frischwasser vermischt. Dadurch kann eine genaue Dosierung der waschaktiven Substanzen 4, 15 in der Spülflüssigkeit erzielt werden.

In Figur 1 zeigt die Zerstäubervorrichtung 1 im Betriebszustand bei oder vor einem Reinigungsvorgang. Zur Reinigungsunterstützung wird Reinigungsmittel in Form von sogenannten Tabs 4 oder in Pulverform in die Reinigungsmittelzugabekammer 3 gegeben und dort mit Frischwasser oder Spülflüssigkeit vorangelöst. Das Voranlösen wird durch den Ultraschallgeber 2 mittels Ultraschall beschleunigt. Die entstehende Lösung wird über den Ultraschallgeber 2 vernebelt und in den Spülbehälter 11 eingeleitet. Von dort wird die vernebelte Spülflüssigkeit über das Gebläse 12 in den Spülbehälter befördert und dort gleichmäßig verteilt. Durch die Beaufschlagung des im Spülbehälter befindlichen Spülguts mit vernebelter Spülflüssigkeit werden die Anschmutzungen auf dem Spülgut vorangelöst und aufgequollen. Da die vernebelte Spülflüssigkeit mit Reinigungsmittel angereichert ist, wird die Oberflächenspannung der Spülflüssigkeit typischerweise um den Faktor 2 herabgesetzt, was bei der Zerstäubung zu einer Bildung von kleineren Durchmessern der entstehenden Tröpfchen führt und deren Eindringen in die Anschmutzungen zusätzlich verbessert. Dadurch können die Anschmutzungen des Spülguts in einem darauffolgenden Reinigungsvorgang effizienter beseitigt werden.

Die Figuren 2 und 3 zeigen jeweils den gleichen Querschnitt durch die Zerstäubervorrichtung in der in Figur 1 dargestellten Ausführungsform der vorliegenden Erfindung in jeweils anderen Betriebszuständen, so dass in der folgenden Beschreibung lediglich die Unterschiede zwischen den Figuren näher eingegangen wird. In Figur 2 ist ein Querschnitt durch die Zerstäubervorrichtung in der in Figur 1 dargestellten Ausführungsform der vorliegenden Erfindung im Betriebszustand bei einem Reinigungsvorgang dargestellt. Im Unterschied zu Figur 1 ist in Figur 2 das Reinigungsmittel in Form eines Tabs 4 bereits aufgelöst und mit der Spülflüssigkeit vermischt. Bei dem in Figur dargestellten Betriebszustand der Zerstäubervorrichtung 1 wird durch das geöffnete Ventil 6 des Dosierungsmechanismus 5 aus dem Reservoir 7 Klarspülmittel 15 in die Reinigungsmittelzugabekammer 3 eingeleitet und dort mit der Spülflüssigkeit bzw. mit Frischwasser vermischt.

Auf diese Weise wird zur Vorbereitung eins Klarspülvorgangs das Klarspülmittel 15 mit Frischwasser oder Spülwasser in der Reinigungsmittelzugabekammer 3 verdünnt und das entstehende Gemisch durch den Ultraschallgeber 2 mittels Ultraschall vernebelt und über das Gebläse 12in den Spülbehälter 11 eingeleitet, wie oben beschrieben. Indem die mit Klarspülmittel angereicherten Tröpfchen des erzeugten Nebels das Klarspülmittel auf das Spülgut auftragen, wird eine Entspannung des Wassers auf dem Geschirr erzielt, was den Klarspülvorgang beschleunigt. Dadurch ist es möglich, den Klarspülvorgang anstelle mit einer Flottenfüllung von derzeit annähernd 2 I Wasser nur mit einer geringeren Wassermenge durchzuführen.

In Figur 3 ist ein Querschnitt durch die Zerstäubervorrichtung in der in Figur 1 dargestellten Ausführungsform der vorliegenden Erfindung im Betriebszustand bei einem Trocknungsvorgang dargestellt. Zur Unterstützung des Trocknungsvorgangs wird Frischwasser ohne Zusätze in der Reinigungsmittelzugabekammer 3 durch den Ultraschallgeber 2 mittels Ultraschall vernebelt und durch das Gebläse 12 in den Innenraum des Spülbehälters geblasen. Die derart vernebelten Tröpfchen stellen nun Kondensationskeime für den im Innenraum des Spülbehälters befindlichen Dampf dar und bewirken damit ein beschleunigtes Trocknen des Spülguts. Wird der Nebel zusätzlich an eine Wand des Geschirrspülerinnenraumes geblasen, so führt dies zu einer Abkühlung der Spülbehälterwand und damit zu einem beschleunigten Kondensieren des Wasserdampfes an dieser Wand. Auf diese Weise wird der Trocknungsvorgang verkürzt, wodurch sowohl Zeit als auch Energie eingespart wird.

### Liste der Bezugszeichen

- 1: Zerstäubervorrichtung
- 2: Ultraschallgeber
- 3: Reinigungsmittelzugabekammer
- 4: Reinigungsmittel
- 5: Dosiervorrichtung
- 6: Ventil der Dosiervorrichtung 5
- 7: Reservoir der Dosiervorrichtung 5
- 8: Frischwasserzufuhr
- 9: schwenkbare Klappe der Zerstäubervorrichtung 1
- 10: Wand des Vernebelungsbehälters 11
- 11: Spülbehälter
- 12: Gebläse
- 13: Einlassöffnung des Gebläses 12
- 14: Auslassöffnung des Gebläses 12
- 15: Klarspülmittel
- 16: Frischwasser

## Patentansprüche

1. Geschirrspülmaschine mit mindestens einem Spülbehälter zur Aufnahme von zu reinigendem Spülgut, das während des Spülbetriebs mit Spülflüssigkeit beaufschlagt wird, und einer Zerstäubervorrichtung (1) zum Zerstäuben von Spülflüssigkeit, insbesondere zum Zerstäuben von mit waschaktiven Substanzen (4, 15) versetzter Spülflüssigkeit **dadurch gekennzeichnet, dass** die Zerstäubervorrichtung (1) einen Ultraschallgeber (2) sowie ein Gebläse (12) umfasst, durch das die zerstäubte Spülflüssigkeit in den Spülbehälter befördert wird.

2. Geschirrspülmaschine nach Anspruch 1, **dadurch gekennzeichnet, dass** der Ultraschallgeber (2) im Bodenbereich der Geschirrspülmaschine angeordnet ist.

3. Geschirrspülmaschine nach Anspruch 1 oder 2, **dadurch gekennzeichnet, dass** der Ultraschallgeber (2) als piezoelektrischer Zerstäuber ausgebildet ist, der vorzugsweise eine dünne Siliziummembran umfasst, die eine Beschichtung aus einem piezoelektrischen Material aufweist.

4. Geschirrspülmaschine nach einem der vorherigen Ansprüche, **dadurch gekennzeichnet, dass** ein Gebläse (12) zur Förderung von Spülflüssigkeit und/oder Frischwasser vorgesehen ist.

5. Geschirrspülmaschine nach Anspruch 4, **dadurch gekennzeichnet, dass** eine Ansaugöffnung (13) des Gebläses (12) mit dem Spülbehälter (11) verbunden ist, und eine Auslassöffnung (14) des Gebläses (12) mit dem Innenraum des Spülbehälters (11) verbunden ist.

6. Geschirrspülmaschine nach einem der vorangehenden Ansprüche, **dadurch gekennzeichnet, dass** die Zerstäubervorrichtung (1) im Boden-, Decken- und/oder Wandbereich des Spülbehälters (11) angeordnet ist und auf einer zum Innenraum des Spülbehälters (11) gerichteten Seite mindestens eine Öffnung für den Durchtritt der zerstäubten Spülflüssigkeit aufweist.

7. Geschirrspülmaschine nach einem der vorangehenden Ansprüche, **dadurch gekennzeichnet, dass** zumindest eine Frischwasserleitung (8) vorgesehen ist, über die der Zerstäubervorrichtung (1) Frischwasser (16) zugeführt werden kann.

8. Geschirrspülmaschine nach einem der vorangehenden Ansprüche, **dadurch gekennzeichnet, dass** die Zerstäubervorrichtung (1) eine Reinigungsmittelzugabekammer (3) aufweist, in die waschaktive Substanzen, insbesondere Reinigungsmittel (4) und/oder Klarspülmittel (15) einführbar sind, um mit der Spülflüssigkeit bzw. mit dem Frischwasser (16) in Kontakt zu kommen.

9. Geschirrspülmaschine nach einem der vorangehenden Ansprüche, **dadurch gekennzeichnet, dass** in der Reinigungsmittelzugabekammer (3) die waschaktiven Substanzen (4, 15) mit Spülflüssigkeit und/oder Frischwasser vermengt werden.

10. Geschirrspülmaschine nach einem der vorangehenden Ansprüche, **dadurch gekennzeichnet, dass** eine Dosiervorrichtung mit mindestens einem Reservoir für waschaktiven Substanzen vorgesehen ist, die Reinigungsmittel und/oder Klarspülmittel abgeben kann.

11. Geschirrspülmaschine nach einem der vorangehenden Ansprüche, wobei der Ultraschallgeber (2) zum Zerstäuben von Spülflüssigkeit bzw. Frischwasser bei einer Anregungsfrequenz von 1-3 MHz betreibbar ist und dabei Tröpfchen mit ca. 1-3 µm Durchmesser erzeugt.

12. Verfahren zum Betreiben einer Geschirrspülmaschine nach einem der vorangehenden Ansprüche umfassend die folgenden Schritte:
• Zuführen von Spülflüssigkeit und/oder Frischwasser (16) in die Zerstäubervorrichtung (1),
• Zuführen und Einmischen von waschaktiven Substanzen, insbesondere Reinigungsmittel (4) und/oder Klarspülmittel (15) in die Spülflüssigkeit bzw. in das Frischwasser,
• Zerstäuben bzw. Vernebeln der mit waschaktiven Substanzen (4, 15) versetzten Spülflüssigkeit bzw. des mit waschaktiven Substanzen versetzten Frischwassers mittels eines elektrisch betriebenen Ultraschallgebers (2) und
• Einleiten bzw. Befördern der vernebelten Spülflüssigkeit bzw. des vernebelten Frischwassers in den Spülbehälter der Geschirrspülmaschine mittels eines Gebläses (12).

13. Verfahren zum Betreiben einer Geschirrspülmaschine nach Anspruch 12, wobei die Einleitung der vernebelten, mit waschaktiven Substanzen, insbesondere mit Reinigungsmittel (4) versetzten Spülflüssigkeit in den Spülbehälter vor der Durchführung eines ersten Spülvorgangs erfolgt.

14. Verfahren zum Betreiben einer Geschirrspülmaschine nach einem der Ansprüche 12 oder 13, wobei die Einleitung der vernebelten, mit waschaktiven Substanzen, insbesondere mit Klarspülmittel (15) versetzten Spülflüssigkeit in den Spülbehälter vor der Durchführung eines Klarspülvorgangs erfolgt.

15. Verfahren zum Betreiben einer Geschirrspülmaschine nach einem der Ansprüche 12 bis 14, wobei die Einleitung der vernebelten, mit Klarspülmittel (15) versetzten Spülflüssigkeit in den Spülbehälter vor der Durchführung eines Trocknungsvorgangs erfolgt.

16. Verfahren zum Betreiben einer Geschirrspülmaschine nach einem der Ansprüche 14 oder 15, wobei zwischen der Einleitung der vernebelten, mit waschaktiven Substanzen (4, 15) versetzten Spülflüssigkeit in den Spülbehälter und der Durchführung eines ersten Spülvorgangs bzw. Klarspülvorgangs eine bestimmte Zeitspanne liegt, in der die waschaktiven Substanzen auf Anschmutzungen am Spülgut einwirken können.

17. Verfahren zum Betreiben einer Geschirrspülmaschine nach einem der Ansprüche 12 bis 16, wobei die Menge der waschaktiven Substanzen, die der Spülflüssigkeit bzw. dem Frischwasser vor der Zerstäubung durch die Zerstäubervorrichtung (1) in den Spülbehälter der Geschirrspülmaschine zugeführt wird, steuerbar ist.

18. Verfahren zum Betreiben einer Geschirrspülmaschine nach einem der Ansprüche 12 bis 17, wobei der Zufluss und die Menge des Frischwassers (16), das der Zerstäubervorrichtung (1) zugeführt wird, steuerbar ist.

19. Verfahren zum Betreiben einer Geschirrspülmaschine nach einem der Ansprüche 12 bis 18, wobei das Zuführen bzw. Einmischen von waschaktiven Substanzen, insbesondere Reinigungsmittel (4) in die Spülflüssigkeit bzw. in das Frischwasser durch den Betrieb des Ultraschallgebers (2) unterstützt wird.

20. Verfahren zum Betreiben einer Geschirrspülmaschine nach einem der Ansprüche 12 bis 19, wobei das Frischwasser mit waschaktiven Substanzen, insbesondere Reinigungsmittel (4) oder Klarspülmittel (15) versetzt wird, bevor es der Zerstäubervorrichtung (1) zugeführt wird.

## Claims

1. Dishwasher with at least one rinsing container for reception of rinsing stock to be cleaned, which is acted on by rinsing liquid during the rinsing operation, and an atomising device (1) for atomisation of rinsing liquid, particularly for atomisation of rinsing liquid mixed with substances (4, 15) active in washing, **characterised in that** the atomising device (1) comprises an ultrasonic transmitter (2) as well as a fan (12) by which the atomised rinsing liquid is conveyed into the rinsing container.

2. Dishwasher according to claim 1, **characterised in that** the ultrasonic transmitter (2) is arranged in the base region of the dishwasher.

3. Dishwasher according to claim 1 or 2, **characterised in that** the ultrasonic transmitter (2) is constructed as a piezoelectric atomiser which preferably comprises a thin silicon membrane having a coating of a piezoelectric material.

4. Dishwasher according to any one of the preceding claims, **characterised in that** a fan (12) is provided for conveying rising liquid and/or fresh water.

5. Dishwasher according to claim 4, **characterised in that** a suction opening (13) of the fan (12) is connected with the rinsing container (11) and an outlet opening (14) of the fan (12) is connected with the inner space of the rinsing container (11).

6. Dishwasher according to any one of the preceding claims, **characterised in that** the atomising device is arranged in the base, roof and/or wall region of the rinsing container (11) and has on a side oriented towards the interior space of the rinsing container (11) at least one opening for the passage of atomised rinsing liquid.

7. Dishwasher according to any one of the preceding claims, **characterised in that** at least one fresh water duct (8) is provided, by way of which fresh water (16) can be fed to the atomising device (1).

8. Dishwasher according to any one of the preceding claims, **characterised in that** the atomising device (1) comprises a cleaning agent adding chamber (3) into which washing-active substances, particularly cleaning agent (4) and/or clear-rinsing agent (15) are introducible in order to be able to come into contact with the rinsing liquid or with the fresh water (16).

9. Dishwasher according to any one of the preceding claims, **characterised in that** the washing-active substances (4, 15) are mixed with rinsing liquid and/or fresh water in the cleaning agent adding chamber (3).

10. Dishwasher according to any one of the preceding claims, **characterised in that** a dosing device with at least one reservoir for washing-active substances, which can be added to the cleaning agent and/or clear-rinsing agent, is provided.

11. Dishwasher according to any one of the preceding claims, wherein the ultrasonic transmitter (2) for atomisation of rinsing liquid or fresh water is operable at an excitation frequency of 1 - 3 mHz and in that case produces droplets of approximately 1 - 3 micron diameter.

12. Method of operating a dishwasher according to any one of the preceding claims, comprising the following steps:
- feeding of rinsing liquid and/or fresh water (16) to the atomising device (1),
- feeding and mixing in washing-active substances, particularly cleaning agent (4) and/or clear-rinsing agent (15), into the rinsing liquid or the fresh water,
- atomising or misting the rinsing liquid, which is mixed with washing-active substances (4, 15), or the fresh water, which is mixed with washing-active substances, by means of an electrically operable ultrasonic transmitter (2) and
- conducting or conveying the misted rinsing liquid or the misted fresh water into the rinsing container of the dishwasher by means of a fan (12).

13. Method of operating a dishwasher according to claim 12, wherein the conducting of the misted rinsing liquid, which is mixed with washing-active substances, particularly with cleaning agent (4), into the rinsing container is carried out before performing a first rinsing process.

14. Method of operating a dishwasher according to one of claims 12 and 13, wherein the conducting of the misted rinsing liquid, which is mixed with washing-active substances, particularly with clear-rinsing agent (15), into the rinsing container is carried out before performing a clear-rinsing process.

15. Method of operating a dishwasher according to any one of claims 12 to 14, wherein the conducting of the misted rinsing liquid, which is mixed with clear-rinsing agent (15), into the rinsing container is carried out before performing a drying process.

16. Method of operating a dishwasher according to one of claims 14 and 15, wherein a defined time period lies between the introduction of the misted rinsing liquid, which is mixed with washing-active substances (4, 15), into the rinsing container and the performance of a first rinsing process or clear-rinsing process, in which time period the washing-active substances can act on dirt locations at the rinsing stock.

17. Method of operating a dishwasher according to any one of claims 12 to 16, wherein the amount of washing-active substances which is fed to the rinsing liquid or the fresh water before atomisation by the atomising device (1) in the rinsing container of the dishwasher is controllable.

18. Method of operating a dishwasher according to any one of claim 12 to 17, wherein the inflow and the amount of the fresh water (16) which is fed to the atomising device (1) is controllable.

19. Method of operating a dishwasher according to any one of claims 12 to 18, wherein the feed or mixing of washing-active substances, particularly cleaning agent (4), into the rinsing liquid or the fresh water is assisted by the operation of the ultrasonic transmitter (2).

20. Method of operating a dishwasher according to any one of claims 12 to 19, wherein the fresh water is mixed with washing-active substances, particularly cleaning agent (4) or clear-rinsing agent (15), before it is fed to the atomising device (1).

## Revendications

1. Lave-vaisselle comprenant au moins un réservoir de lavage, destiné à loger des produits à laver qui sont exposés à du liquide de lavage pendant le fonctionnement de lavage, et un dispositif de pulvérisation (1) destiné à pulvériser du liquide de lavage, notamment à pulvériser du liquide de lavage additionné de substances nettoyantes actives (4, 15), **caractérisé en ce que** le dispositif de pulvérisation (1) comprend un générateur d'ultrasons (2) ainsi qu'un ventilateur (12) au moyen duquel le liquide de lavage pulvérisé est transporté dans le réservoir de lavage.

2. Lave-vaisselle selon la revendication 1, **caractérisé en ce que** le générateur d'ultrasons (2) est disposé dans la partie de fond du lave-vaisselle.

3. Lave-vaisselle selon la revendication 1 ou 2, **caractérisé en ce que** le générateur d'ultrasons (2) est réalisé comme pulvérisateur piézoélectrique comprenant de préférence une mince membrane en silicium qui présente un revêtement en matière piézoélectrique.

4. Lave-vaisselle selon l'une quelconque des revendications précédentes, **caractérisé en ce qu'**un ventilateur (12) est ménagé pour le transport de liquide de lavage et/ou d'eau fraîche.

5. Lave-vaisselle selon la revendication 4, **caractérisé en ce qu'**un orifice d'aspiration (13) du ventilateur (12) est raccordé au réservoir de lavage (11) et **en ce qu'**un orifice de sortie (14) du ventilateur (12) est raccordé à l'espace intérieur du réservoir de lavage (11).

6. Lave-vaisselle selon l'une quelconque des revendications précédentes, **caractérisé en ce que** le dispositif de pulvérisation (1) est disposé dans la partie de fond, la partie de plafond et/ou la partie de paroi du réservoir de lavage (11) et présente sur un côté dirigé vers l'espace intérieur du réservoir de lavage (11) au moins un orifice pour le passage du liquide de lavage pulvérisé.

7. Lave-vaisselle selon l'une quelconque des revendications précédentes, **caractérisé en ce qu'**au moins une conduite d'eau fraîche (8) est ménagée, par l'intermédiaire de laquelle de l'eau fraîche (16) peut être amenée au dispositif de pulvérisation (1).

8. Lave-vaisselle selon l'une quelconque des revendications précédentes, **caractérisé en ce que** le dispositif de pulvérisation (1) présente une chambre d'adjonction de produits de nettoyage (3), dans laquelle des substances nettoyantes actives, notamment un produit de nettoyage (4) et/ou liquide de rinçage (15), peuvent être introduites afin d'entrer en contact avec le liquide de lavage resp. avec l'eau fraîche (16).

9. Lave-vaisselle selon l'une quelconque des revendications précédentes, **caractérisé en ce que** les substances nettoyantes actives (4, 15) sont mélangées au liquide de lavage et/ou à l'eau fraîche dans la chambre d'adjonction de produits de nettoyage (3).

10. Lave-vaisselle selon l'une quelconque des revendications précédentes, **caractérisé en ce qu'**un dispositif de dosage comprenant au moins un réservoir pour des substances nettoyantes actives est ménagé, lequel peut décharger des produits de nettoyage et/ou des produits de rinçage.

11. Lave-vaisselle selon l'une quelconque des revendications précédentes, le générateur d'ultrasons (2) pouvant fonctionner pour pulvériser du liquide de lavage resp. de l'eau fraîche à une fréquence d'excitation de 1 à 3 MHz et générant des gouttes d'env. 1 à 3 µm de diamètre.

12. Procédé de fonctionnement d'un lave-vaisselle selon l'une quelconque des revendications précédentes, comprenant les étapes suivantes :
• amenée de liquide de lavage et/ou d'eau fraîche (16) dans le dispositif de pulvérisation (1),
• amenée et mélange de substances nettoyantes actives, notamment de produits de nettoyage (4) et/ou de produits de rinçage (15), dans le liquide de lavage resp. dans l'eau fraîche,
• pulvérisation resp. nébulisation du liquide de lavage additionné des substances nettoyantes actives resp. de l'eau fraîche additionnée des substances nettoyantes actives au moyen d'un générateur d'ultrasons (2) à commande électrique et
• introduction resp. transport du liquide nébulisé resp. de l'eau nébulisée dans le réservoir de lavage du lave-vaisselle au moyen d'un ventilateur (12).

13. Procédé de fonctionnement d'un lave-vaisselle selon la revendication 12, l'introduction dans le réservoir de lavage du liquide de lavage nébulisé, additionné des substances nettoyantes actives, notamment de produit de nettoyage (4), ayant lieu avant l'exécution d'une première opération de lavage.

14. Procédé de fonctionnement d'un lave-vaisselle selon l'une quelconque des revendications 12 ou 13, l'introduction dans le réservoir de lavage du liquide de lavage nébulisé, additionné des substances nettoyantes actives, notamment de produit de rinçage (15), ayant lieu avant l'exécution d'une opération de rinçage.

15. Procédé de fonctionnement d'un lave-vaisselle selon l'une quelconque des revendications 12 à 14, l'introduction dans le réservoir de lavage du liquide de lavage nébulisé, additionné de produit de rinçage (15), ayant lieu avant l'exécution d'une opération de séchage.

16. Procédé de fonctionnement d'un lave-vaisselle selon l'une quelconque des revendications 14 ou 15, une certaine période de temps étant présente entre l'introduction dans le réservoir de lavage du liquide de lavage nébulisé, additionné des substances nettoyantes actives (4, 15), et l'exécution d'une première opération de lavage resp. de rinçage, au cours de laquelle période de temps les substances nettoyantes actives peuvent agir sur les salissures déposées sur les produits à laver.

17. Procédé de fonctionnement d'un lave-vaisselle selon l'une quelconque des revendications 12 à 16, la quantité de substances nettoyantes actives, qui sont additionnées au liquide de lavage resp. à l'eau fraîche dans le réservoir de lavage du lave-vaisselle avant la pulvérisation au moyen du dispositif de pulvérisation (1), pouvant être commandée.

18. Procédé de fonctionnement d'un lave-vaisselle selon l'une quelconque des revendications 12 à 17, l'arrivée et la quantité de l'eau fraîche (16) qui est amenée au dispositif de pulvérisation (1), pouvant être commandées.

19. Procédé de fonctionnement d'un lave-vaisselle selon l'une quelconque des revendications 12 à 18, l'amenée resp. le mélange de substances nettoyantes actives, notamment de produit de nettoyage (4) dans le liquide de lavage resp. dans l'eau fraîche, étant supportés par le fonctionnement du générateur d'ultrasons (3).

20. Procédé de fonctionnement d'un lave-vaisselle selon l'une quelconque des revendications 12 à 19, l'eau fraîche étant additionnée de substances nettoyantes actives, notamment de produit de nettoyage (4) ou de produit de rinçage (15), avant d'être amenée au dispositif de pulvérisation (1).
